# EUROPÄISCHE PATENTSCHRIFT

(11) **EP 0 310 767 B1**
(45) Veröffentlichungstag und Bekanntmachung des Hinweises auf die Patenterteilung: **21.08.1991**
(21) Anmeldenummer: 88111926.7
(22) Anmeldetag: 25.07.1988
(51) Int. Cl.: D03D 49/70, D03D 47/38

(54) **Greiferwebmaschine**
Gripper needle loom
Métier à tisser à pinces

(30) Priorität: 06.10.1987 CH 3906/87
(43) Veröffentlichungstag der Anmeldung: 12.04.1989
(73) Patentinhaber: Textilma AG, 6052 Hergiswil (CH)
(72) Erfinder: Speich, Francisco, CH-5264 Gipf-Oberfrick (CH)
(74) Vertreter: Schmauder, Klaus Dieter

(56) Entgegenhaltungen:
- DE-A- 2 509 664
- DE-B- 1 110 578
- DE-B- 1 710 343
- DE-B- 2 651 875

## Beschreibung

Die Erfindung betrifft eine Greiferwebmaschine gemäss Oberbegriff des Anspruches 1.

Greiferwebmaschinen der eingangs genannten Art sind beispielsweise aus der DE-OS 2534494 bekannt. Bei dieser Greiferwebmaschine ist es nachteilig, dass die obere Scherenklinge als ein die untere Scherenklinge mit Abstand übergreifender Bügel ausgebildet ist, wobei die am Rand des Gewebes festbleibenden Schussfäden durch die Öffnung zwischen den Schneidelementen hindurch geführt werden. Derjenige Schussfaden, der neu in das Webfach eingeführt werden soll, wird von der Schussfadenzuführvorrichtung dem Greifer vorgelegt. Dabei zieht der Greifer den noch am Geweberand befestigten Schussfaden über die untere Scherenklinge in ein der Scherenklinge zugeordnetes Klemmglied ein, worauf die Schere betätigt und der Schussfaden durchtrennt wird, sodass der neue Schussfaden in das Webfach eingezogen werden kann. Der restliche Schussfaden bleibt im Klemmglied eingeklemmt, um ein Verwirren mit den anderen, noch am Geweberand verbleibenden Schussfäden zu verhindern. Abgesehen davon, dass die so ausgebildete Schere relativ kompliziert ist, muss der in das Webfach eingeführte Schussfaden beim Anschlagen mittels des Webeblattes zwischen die beiden Scherenklingen hindurchgeführt werden, wobei die Gefahr besteht, dass ein solcher Schussfaden in dem Klemmglied eingeklemmt wird. Auch das Einklemmen des neu einzutragenden Schussfadens in das Klemmglied bereitet Schwierigkeiten, da hierfür relativ viel Kraft erforderlich ist, welche den Schusseintrag beeinträchtigt derart, dass der Schussfaden eine zu hohe Spannung erhält.

Aufgabe der Erfindung ist es, eine Greiferwebmaschine der eingangs genannten Art weiter zu verbessern.

Diese Aufgabe wird erfindungsgemäss durch die kennzeichnenden Merkmale des Anspruches 1 gelöst. Dadurch, dass die Schere während der Anschlagbewegung des Webeblattes geschlossen ist, kann der eingetragene Schussfaden mit Sicherheit nicht zwischen die Scherenklingen eindringen und wird sicher über die obere Scherenklinge in einen vorne liegenden Fanghaken eingebracht. Dadurch ergibt sich einerseits eine Vereinfachung der Vorrichtung und andererseits ein Gewinn an Betriebssicherheit, da ein ungewolltes Einbringen des Schussfadens zwischen die Scherenklingen beim Anschlagen des Schussfadens mit Sicherheit vermieden wird.

Vorteilhafte Ausgestaltungen der Greiferwebmaschine sind in den Ansprüchen 2 bis 13 beschrieben.

Insbesondere dann, wenn die Schussfadenzuführvorrichtung mit einem Schussfadenwechsler gemäss Anspruch 11 ausgestaltet ist, empfiehlt sich eine Weiterbildung nach Anspruch 2, um die noch am Rand des Gewebes verbleibenden Schussfäden sicher bezüglich der Schussfadenzuführvorrichtung auszurichten, sodass ein ebenso sicheres Vorlegen eines Schussfadens in den Mitnahmebereich des Greifers gewährleistet ist. Insbesondere bei der gabelförmigen Ausführung ist eine besonders gute Lagefixierung gegeben. Vorteilhaft ist auch eine Ausgestaltung nach Anspruch 3, insbesondere dann, wenn nur eine Art von Schussfäden in das Gewebe eingebracht werden soll.

Eine besonders einfache Anordnung und Ausbildung des Fanghakens beschreibt Anspruch 4 und 5. Das Überführen des Schussfadens über die Schere kann durch eine Ausgestaltung nach Anspruch 6 verbessert werden.

Da die Schere nur noch zum Schneiden erforderlich ist und auf ein Durchführen eines Schussfadens keine Rücksicht genommen werden muss, kann die Schere so ausgestaltet sein, dass sie eine optimale Betriebsweise ermöglicht. Hierzu ist insbesondere eine Ausgestaltung nach Anspruch 7 von Vorteil, da die Rückhaltenase verhindert, dass der Schussfaden beim Schneiden aus der Schere herausrutscht. Zweckmässig ist es gemäss den Ansprüchen 8, 9 und 10 weiter, wenn die obere und/oder die untere Scherenklinge angetrieben sind/ist.

Die Greiferwebmaschine ist insbesondere auch gemäss Anspruch 11 für Schussfadenzuführvorrichtungen mit Schussfadenwechsler geeignet. Eine besonders einfache Vorrichtung zum Ablenken der abgeschnittenen Fadenenden und damit zur Verhinderung eines Verwirrens mit noch am Rand des Gewebes verbleibenden Schussfäden ergibt sich durch eine Ausgestaltung nach Anspruch 12. Die Saugdüse hat überdies den Vorteil, dass sie Staub und Flusen entfernt und somit eine besonders saubere Arbeitsweise gestattet. Vorteilhafterweise ist die Saugdüse gemäss Anspruch 13 angeordnet.

Ausführungsbeispiele der erfindungsgemässen Greiferwebmaschine werden nachfolgend anhand schematischer Zeichnungen näher beschrieben, dabei zeigen:

- Figur 1: eine Greiferwebmaschine in Ansicht auf die Schussfadeneintragseite im Ausschnitt und in Draufsicht;
- Figur 2: die Greiferwebmaschine gemäss Figur 1 in schaubildlicher Darstellung;
- Figur 3: die Greiferwebmaschine der Figur 2 bei vollständig eingezogenem Schussfaden; und
- Figur 4: die Greiferwebmaschine der Figur 2 in der Anschlagbewegung des eingetragenen Schussfadens.

Die Figuren 1 bis 4 zeigen die für die vorliegende Erfindung wesentlichen Teile einer Greiferwebmaschine. Die übrigen Teile sind mehrfach bekannt, sodass auf deren Erläuterung hier verzichtet werden kann.

Die Figuren zeigen die Eintragseite einer Greiferwebmaschine mit einer Schussfadenzuführvorrichtung, welche im vorliegenden Fall als Schussfadenwechsler ausgebildet ist, d.h. verschiedene Fadenführer 4 zum wechselweisen Vorlegen unterschiedlicher Schussfäden S₁, S₂, S₃, S₄ über ein Stabilisierungselement 5 in den Mitnahmebereich eines Greifers 6 aufweist, der sich in einer Greiferführung 7 befindet und von einem nicht dargestellten Eintragband in das Webfach 8 eingeführt und wieder herausgezogen wird. Der Greifer 8 zieht den Schussfaden S₁ durch ein Webfach 8, welches aus oben liegenden Kettfäden 10 und unten liegenden Kettfäden 12 gebildet ist. Ein Webeblatt 14 dient zum Anschlagen des eingetragenen Schussfadens an einer Anschlagkante 16 einer Gewebebahn 18.

An der Eintragseite liegt ausserhalb des Geweberandes 20 im Bereich der Anschlagkante 16 eine gegen das Webeblatt 14 offene Schere 22. Die Schere enthält eine untere maschinenfeste Scherenklinge 26 und eine obere in nicht näher dargestellter Weise, beispielsweise mittels bekannter Exzenter- oder Kurvengetriebe angetriebene Scherenklinge 24, die an einer Achse 28 verschwenkbar gelagert ist. Die obere Scherenklinge 24 ist weiter am freien Ende mit einer gegen die andere Scherenklinge 26 weisenden Rückhaltenase 30 für einen eingelegten Schussfaden S₁ oder S₂, S₃, S₄ ausgestattet. An der in Laufrichtung der Gewebebahn 18 Liegenden Seite enthält die obere Scherenklinge 24 einen Fanghaken 32, der mindestens den Schussfaden S₁ bzw. S₂ eines zuletzt eingetragenen Schusses 34 bezüglich der Schussfadenzuführvorrichtung 2 ausrichtet und führt.

Dem Geweberand 20 ist weiter ein maschinenfestes Führungselement 36 zugeordnet, welches eine gegen das Webeblatt 14 gerichtete offene Gabel 38 enthält und zum Ausrichten der weiter vorne Liegenden, noch mit der Gewebebahn 18 verbundenen Schussfäden S₃, S₄ dient. Zwischen dem Führungselement 36 und der Schere 22 ist im Bereich der Schere 22, der Gabel 38 des Führungselementes 36 und des Fanghakens 32 eine Saugdüse 40 angeordnet, um die aus der Gewebebahn 28 herausragenden abgeschnittenen Schussfadenstücke 42 aus dem Bereich der noch mit der Schussfadenzuführvorrichtung verbundenen Schussfäden S₁, S₂, S₃, S₄ abzulenken, um Verwicklungen zu vermeiden. Das Webeblatt 14 ist mit einem Führungsglied 44 mit Haken ausgestattet, um den eingetragenen Schussfaden S₁ während des Anschlagvorganges über die obere Scherenklinge 24 hinwegzuführen.

Die Funktionsweise der Greiferwebmaschine wird anhand der Figuren 2 bis 4 näher beschrieben.

Die Figur 2 zeigt die Greiferwebmaschine in der Arbeitsphase, in der die Schussfadenzuführvorrichtung 2 mittels des Fadenführers 4 den Schussfaden S₁ in den Mitnahmebereich des Greifers 6 geführt hat und letzterer den Schussfaden S₁ bereits erfasst hat und sich auf dem Wege in das Webfach 8 befindet. Der Schussfaden S₁ ist dabei auf seiner der Schussfadenzuführvorrichtung 2 abgewandten Seite mit der Gewebebahn 18 verbunden und wird um den Fanghaken 32 in den Bereich der offenen Schere 22 geführt. Durch Betätigen der Schere 22 wird der Schussfaden S₁ durchtrennt, wobei die Rückhaltenase 30 verhindert, dass der Schussfaden aus der Schere 22 ausgleiten kann. Der Schussfaden wird nun, wie Figur 3 zeigt, vollständig in das Webfach eingezogen. Sobald der Greifer 6 den Schussfaden S₁ abgegeben hat und wieder in seine Ausgangsstellung gemäss Figur 4 zurückgekehrt ist, beginnt das Webeblatt 14 mit dem Anschlagen des eingetragenen Schussfadens S₁. Die Schere 22 ist in diesem Stadium geschlossen und das Webeblatt 14 führt den eingetragenen Schussfaden S₁ mittels des Fadenführungsgliedes 44 und des Hakens 46 über die obere Scherenklinge 24 hinter den Fanghaken 32. Der Fanghaken 32 richtet den Schussfaden S₁ bezüglich der Schussfadenzuführvorrichtung aus, sodass er mittels der Fadenführer 4 wieder genau definiert in den Mitnahmebereich des Greifers 6 eingebracht werden kann. Wird der Schussfaden S₁ über mehrere Schüsse nicht gebraucht, so wandert er mit der Gewebebahn 18 mit und wird vom Fanghaken 32 an die Gabel 38 des Führungselementes 36 abgegeben, wie dies für die Schussfäden S₃ und S₄ gezeigt ist.

## Patentansprüche

1. Greiferwebmaschine, mit einer Schussfadenzuführvorrichtung (2) zum Vorlegen mindestens eines Schussfadens (S₁, S₂, S₃, S₄) in den Mitnahmebereich eines in ein Webfach (8) ein- und ausfahrbaren Greifers (6), ferner mit einer an der Eintragseite ausserhalb des Geweberandes (20) im Bereich der Anschlagkante (16) angeordneten, gegen das Webeblatt (14) öffnenden Schere (22) zum Abschneiden eines vorgängig eingetragenen und angeschlagenen Schussfadens (S₁, S₂, S₃, S₄) beim erneuten Eintragen in das Webfach (8), dadurch gekennzeichnet, dass die Schere (22) derart ausgebildet und angeordnet ist, dass während der Anschlagbewegung des Webeblattes (14) einerseits die Schere (22) geschlossen und andererseits der eingetragene Schussfaden (S₁) mittels des Webeblattes (14) über die obere Scherenklinge (24) in einen vorne liegenden Fanghaken (32) einbringbar ist.

2. Greiferwebmaschine nach Anspruch 1, dadurch gekennzeichnet, dass sie ein dem Geweberand (20) zugeordnetes maschinenfestes Führungselement (36) zum Ausrichten der eingetragenen und angeschlagenen Schussfäden (S₁, S₂, S₃, S₄) bezüglich der Schussfadenzuführvorrichtung (2) aufweist, wobei das Führungselement (36) vorzugsweise als eine gegen das Webeblatt (14) offene Gabel (38) ausgebildet ist.

3. Greiferwebmaschine nach Anspruch 1 oder 2, dadurch gekennzeichnet, dass der Fanghaken (32) derart ausgebildet ist, dass er mindestens den Schussfaden (S₁, S₂) eines zuletzt eingetragenen Schusses (34) bezüglich der Schussfadenzuführvorrichtung (2) ausrichtet.

4. Greiferwebmaschine nach einem der Ansprüche 1 bis 3, dadurch gekennzeichnet, dass der Fanghaken (32) an der Vorderseite der oberen Scherenklinge (24) angeordnet ist.

5. Greiferwebmaschine nach einem der Ansprüche 1 bis 3, dadurch gekennzeichnet, dass der Fanghaken (32) an der Vorderseite der unteren Scherenklinge (26) angeordnet ist.

6. Greiferwebmaschine nach einem der Ansprüche 1 bis 5, dadurch gekennzeichnet, dass am Webeblatt (14) ein den eingetragenen Schussfaden (S₁) während des Anschlagvorganges über die obere Scherenklinge (24) hinwegführendes Führungsglied (44) angeordnet ist.

7. Greiferwebmaschine nach einem der Ansprüche 1 bis 6, dadurch gekennzeichnet, dass eine der Scherenklingen (24, 26), vorzugsweise die obere (24) am freien Ende eine gegen die andere Scherenklinge (26) weisende Rückhaltenase (30) für den eingelegten Schussfaden (S₁) aufweist.

8. Greiferwebmaschine nach einem der Ansprüche 1 bis 7, dadurch gekennzeichnet, dass die untere Scherenklinge (26) angetrieben ist.

9. Greiferwebmaschine nach einem der Ansprüche 1 bis 7, dadurch gekennzeichnet, dass die obere Scherenklinge (24) angetrieben ist.

10. Greiferwebmaschine nach einem der Ansprüche 1 bis 7, dadurch gekennzeichnet, dass die untere und die obere Scherenklinge (26, 24) angetrieben sind.

11. Greiferwebmaschine nach einem der Ansprüche 1 bis 10, dadurch gekennzeichnet, dass die Schussfadenzuführvorrichtung (2) als Schussfadenwechsler zur Vorlage verschiedener Schussfäden (S₁, S₂, S₃, S₄) für den Greifer (6) ausgebildet ist.

12. Greiferwebmaschine nach einem der Ansprüche 1 bis 11, dadurch gekennzeichnet, dass mindestens im Bereich der Schere (22) und des Fanghakens (32) eine unterhalb des Verlaufes der Schussfäden (S₁, S₂, S₃, S₄) liegende, gegen die Schussfäden weisende Saugdüse (40) angeordnet ist.

13. Greiferwebmaschine nach einem der Ansprüche 1 bis 12, dadurch gekennzeichnet, dass die Saugdüse (40) zwischen der Schere (22) und dem Führungselement (36) angeordnet ist.

## Claims

1. Gripper loom having a pick feed device (2) for presenting at least one pick (S₁, S₂, S₃, S₄) into the gripping region of a gripper (6) arranged to be introduced into and withdrawn from a shed (8), furthermore having a shearing device (22) opening towards the weaving reed (14) and arranged at the entry side beyond the fabric edge (20) in the region of the fell (16) for cutting off a previously introduced and beaten-up pick (S₁, S₂, S₃, S₄) on renewed introduction into the shed (8), characterized in that the shearing device (22) is constructed and arranged so that during the beating-up movement of the weaving reed (14) on the one hand the shearing device (22) is closed and on the other hand the introduced pick (S₁) is arranged to be introduced by means of the weaving reed (14) over the upper shearing blade (24) into a catch hook (32) lying at the front.

2. A gripper loom according to claim 1, characterized in that associated with the fabric edge (20) it has a guide element (36) fixed to the machine for aligning the introduced and beaten-up pick (S₁, S₂, S₃, S₄) with respect to the pick feed device (2), the guide element (36) preferably being constructed as a fork (38) open towards the weaving reed (14).

3. A gripper loom according to claim 1 or 2, characterized in that the catch hook (32) is so constructed that is aligns at least the pick (S₁, S₂) of the most recently introduced weft (34) with respect to the pick feed device (2).

4. A gripper loom according to one of claims 1 to 3, characterized in that the catch hook (32) is arranged at the front side of the upper shearing blade (24).

5. A gripper loom according to one of claims 1 to 3, characterized in that the catch hook (32) is arranged at the front side of the lower shearing blade (26).

6. A gripper loom according to one of claims 1 to 5, characterized in that on the weaving reed (14) there is arranged a guide member (44) which guides the introduced pick (S₁) during the beating-up operation over the upper shearing blade (24).

7. A gripper loom according to one of claims 1 to 6, characterized in that one of the shearing blades (24, 26), preferably the upper shearing blade (24), has at its free end a retaining lug (30) for the introduced pick (S₁) pointing towards the other shearing blade (26).

8. A gripper loom according to one of claims 1 to 7, characterized in that the lower shearing blade (26) is driven.

9. A gripper loom according to one of claims 1 to 7, characterized in that the upper shearing blade (24) is driven.

10. A gripper loom according to one of claims 1 to 7, characterized in that the lower and the upper shearing blades (26, 24) are driven.

11. A gripper loom according to one of claims 1 to 10, characterized in that the pick feed device (2) is constructed as a pick changer for presenting different picks (S₁, S₂, S₃, S₄) to the gripper (6).

12. A gripper loom according to one of claims 1 to 11, characterized in that at least in the region of the shearing device (22) and the catch hook (32) there is arranged a suction nozzle (40) lying below the course of the picks (S₁, S₂, S₃, S₄) and facing towards the picks.

13. A gripper loom according to one of claims 1 to 12, characterized in that the suction nozzle (40) is arranged between the shearing device (22) and the guide element (36).

## Revendications

1. Métier à tisser à pince, comportant un dispositif d'alimentation de trame (2) pour mettre en place au moins un fil de trame (S₁, S₂, S₃, S₄) dans la zone d'entraînement d'une pince (6) apte à être introduite dans un pas de chaîne (8) et à être extraite de celui-ci et comportant un coupe-fil (22), s'ouvrant en direction du peigne (14), disposé côté insertion, à l'extérieur du bord (20) du tissu, dans la zone du bord de battage (16), et destiné à couper, lors d'une nouvelle insertion dans le pas de chaîne (8), un fil de trame (S₁, S₂, S₃, S₄) inséré et battu précédemment, caractérisé en ce que le coupe-fil (22) est conçu et disposé de telle sorte que pendant le mouvement de battage du peigne (14), d'une part le coupe-fil (22) est fermé et d'autre part le fil de trame inséré (S₁) est apte à être amené par le peigne (14) dans un crochet d'arrêt (32) situé à l'avant, en passant au-dessus de la lame supérieure (24) du coupe-fil.

2. Métier à tisser à pince selon la revendication 1, caractérisé en ce qu'il possède un élément de guidage (36), solidaire du métier et associé au bord (20) du tissu, pour aligner les fils de trame (S₁, S₂, S₃, S₄) insérés et battus, par rapport au dispositif d'alimentation de trame (2), ledit élément de guidage (36) étant conçu de préférence comme une fourche (38) ouverte en direction du peigne (14).

3. Métier à tisser à pince selon la revendication 1 ou 2, caractérisé en ce que le crochet d'arrêt (32) est conçu de manière à aligner au moins le fil de trame (S₁, S₂) d'une trame (34) insérée en dernier, par rapport au dispositif d'alimentation de trame (2).

4. Métier à tisser à pince selon l'une des revendications 1 à 3, caractérisé en ce que le crochet d'arrêt (32) est disposé sur la face avant de la lame supérieure (24) du coupe-fil.

5. Métier à tisser à pince selon l'une des revendications 1 à 3, caractérisé en ce que le crochet d'arrêt (32) est disposé sur la face avant de la lame inférieure (26) du coupe-fil.

6. Métier à tisser à pince selon l'une des revendications 1 à 5, caractérisé en ce qu'il est prévu, sur le peigne (14), un organe de guidage (44) pour guider le fil de trame inséré (S₁) au-dessus de la lame supérieure (24) du coupe-fil, pendant l'opération de battage.

7. Métier à tisser à pince selon l'une des revendications 1 à 6, caractérisé en ce que l'une des lames (24, 26) du coupe-fil, de préférence la lame supérieure (24), possède, à son extrémité libre, un talon de retenue (30) dirigé vers la seconde lame (26) du coupe-fil et destiné au fil de trame inséré (S₁).

8. Métier à tisser à pince selon l'une des revendications 1 à 7, caractérisé en ce que la lame inférieure (26) du coupe-fil est actionnée.

9. Métier à tisser à pince selon l'une des revendications 1 à 7, caractérisé en ce que la lame supérieure (24) du coupe-fil est actionnée.

10. Métier à tisser à pince selon l'une des revendications 1 à 7, caractérisé en ce que les lames inférieure et supérieure (26, 2′) du coupe-fil sont actionnées.

11. Métier à tisser à pince selon l'une des revendications 1 à 10, caractérisé en ce que le dispositif d'alimentation de trame (2) est conçu comme un organe alternateur de trame pour mettre en place différents fils de trame (S₁, S₂, S₃, S₄) pour la pince (6).

12. Métier à tisser à pince selon l'une des revendications 1 à 11, caractérisé en ce qu'il est prévu, au moins dans la zone du coupe-fil (22) et du crochet d'arrêt (32), une tuyère d'aspiration (40) située au-dessous du trajet des fils de trame (S₁, S₂, S₃, S₄) et dirigée vers ceux-ci.

13. Métier à tisser à pince selon l'une des revendications 1 à 12, caractérisé en ce que la tuyère d'aspiration (40) est disposée entre le coupe-fil (22) et l'élément de guidage (36).
